# EUROPÄISCHE PATENTSCHRIFT

(11) **EP 4 201 288 B1**
(45) Veröffentlichungstag und Bekanntmachung des Hinweises auf die Patenterteilung: **19.03.2025**
(21) Anmeldenummer: 22208210.9
(22) Anmeldetag: 18.11.2022
(51) Int. Cl.: A47L 9/04

(54) **SAUGROBOTER**
SUCTION ROBOT
ROBOT ASPIRATEUR

(30) Priorität: 23.12.2021 BE 202106051
(43) Veröffentlichungstag der Anmeldung: 28.06.2023
(73) Patentinhaber: Miele & Cie. KG, 33332 Gütersloh (DE)
(72) Erfinder: Gabriel, Philipp, 33647 Bielefeld (DE)

(56) Entgegenhaltungen:
- DE-A1- 102017 208 959
- GB-A- 2 508 297
- GB-A- 2 524 285
- US-A1- 2018 184 867
- US-A1- 2021 212 534

## Beschreibung

Die Erfindung betrifft einen Saugroboter zur autonomen Reinigung von Bodenflächen, wobei der Saugroboter mindestens einer quer zu einer Bearbeitungsrichtung erstreckende, Reinigungswalze mit einem länglichen Walzenkörper aufweist, wobei die Reinigungswalze zum Wechsel und/oder zur Reinigung aus dem Saugroboter entnehmbar und wieder einsetzbar ist, wobei die eingesetzte Reinigungswalze im Saugroboter auf einer ersten Lagerseite über einen Antriebszapfen der Reinigungswalze drehbar angetrieben ist, wobei die eingesetzte Reinigungswalze im Saugroboter auf einer zweiten Lagerseite über ein Loslager gelagert ist.

Im privaten Haushalt sowie im Gewerbe kommen Saugroboter, zur autonomen Reinigung von Flächen wie textilen Bodenbelägen und glatten Böden zum Einsatz.

Aus dem Stand der Technik sind Saugroboter der eingangs genannten Art bekannt. Nachteilig an den bisher bekannten Saugrobotern ist, dass das Einsetzen der Reinigungswalze nicht benutzerfreundlich gelöst ist und die Lagerung der Reinigungswalze keine ausreichende Dämpfung aufweist, sodass der Betrieb der Saugroboter mit einer erheblichen Geräuschentwicklung durch die drehbaren angetriebenen Reinigungswalzen einhergeht.

Die DE 10 2017 208 959 A1 offenbart einen Saugroboter mit einer entnehmbaren Reinigungswalze, wobei die Reinigungswalze auf einer Seite ein Loslager aufweist und gleichzeitig über einen Antriebszapfen angetrieben wird.

Die GB 2 524 285 A offenbart eine Saugdüse für einen Staubsauger mit einer entnehmbaren Reinigungswalze, wobei die Reinigungswalze auf einer Seite ein Lager aufweist und über die gegenüberliegende zweite Seite antreibbar ist. Die Reinigungswalze wird dabei über einen federgelagerten Zapfen der Saugdüse auf der nicht angetriebenen Lagerseite fixiert.

Der Erfindung stellt sich somit das Problem einen verbesserten Saugroboter anzugeben. Insbesondere soll der Wechsel und/oder die Reinigung der Reinigungswalze vereinfacht werden und es soll die Akustik des Saugroboters im Betrieb auf einfache Weise verbessert werden, sodass die Geräuschentwicklung durch die drehende Reinigungswalze reduziert wird. Erfindungsgemäß wird dieses Problem durch einen Saugroboter mit den Merkmalen des Anspruchs 1 gelöst.

Dadurch, dass das Loslager der Reinigungswalze eine federgelagerte Lagerbuchse aufweist, wobei die Lagerbuchse der eingesetzten Reinigungswalze in einer Lageraufnahme des Saugroboters aufgenommen ist, wobei eine Feder die Lagerbuchse axial mittels Federkraft an dem Walzenkörper der Reinigungswalze gegen die Lageraufnahme verlagert, wobei die Federkraft der Feder den Antriebszapfen der eingesetzten Reinigungswalze axial gegen eine Antriebszapfenaufnahme des Saugroboters verlagert, kann die Montage der Reinigungswalze im Saugroboter vereinfacht werden und zudem kann auf einfache Weise eine ausreichende Dämpfung der Lagerung realisiert werden, die eine deutliche Geräuschreduzierung für den Betrieb des Saugroboters ermöglicht. Mit der Lagerbuchse des Loslagers kann eine Dämpfung der Lagerung auch bereits ohne Änderung des Antriebszapfens und der Antriebszapfenaufnahme erreicht werden. Die federgelagerte Lagerbuchse am Loslager sorgt dennoch für eine Dämpfung der Lagerung an beiden Lagerseiten, indem die Federkraft der Feder für eine dämpfende Abstützung der Lagerbuchse in der Lageraufnahme sorgt, wobei die Federkraft der Feder bei Abstützung der Lagerbuchse in der Lageraufnahme gleichzeitig für eine dämpfende Abstützung des Antriebszapfens in der Antriebszapfenaufnahme des Saugroboters sorgt. So wird die Reinigungswalze mit der Lagerbuchse und dem Antriebszapfen mittels einer bevorzugt einzigen Feder zwischen der Lageraufnahme und der Antriebszapfen durch die Federkraft eingeklemmt.

Die Bodenfläche kann durch einen textilen Bodenbelag wie einen Teppich oder Teppichboden oder durch einen Hartboden wie z. B. ein Holzparkett, Laminat oder einen PVC-Bodenbelag gebildet werden.

Der Saugroboter weist ein Gebläse zur Erzeugung eines Unterdruckes auf, durch den der Saugroboter Staub und Schmutz von der Bodenfläche aufnimmt. Damit die Reinigung und Pflege des Bodenbelags möglichst effektiv vom Saugroboter ausgeführt wird, ist ein Saugmund des Saugroboters länglich ausgebildet und verläuft im Wesentlichen quer zur Bearbeitungsrichtung. Länglich ausgebildet bedeutet in diesem Zusammenhang, dass der vorzugsweise im Wesentlichen rechteckige Saugmund eine größere Länge quer zur Bearbeitungsrichtung aufweist, als Breite in Bearbeitungsrichtung. Der kann eine Staubaufnahmekammer aufweisen, in welcher der aufgenommene Staub beispielsweise in einem Staubbeutel oder Staubbehälter gesammelt werden kann.

Die loslagerseitige Lagerbuchse ist bevorzugt über eine Druckfeder elastisch gelagert, welche axial auf den Walzenkörper drückt. Dies begünstigt im Betrieb eine geringe Vibration der Reinigungswalze durch den festen, vorgespannten und gedämpften Sitz der Reinigungswalze im Saugroboter. Die Lagerbuchse kann aus Elastomer, beispielsweise EPDM, NBR, TPU oder Silikon, aber auch Kunststoff mit guten Dämpfungseigenschaften, beispielsweise POM oder Polyketon, gebildet sein. In einer besonders bevorzugten Ausführungsform besteht die Lagerbuchse aus einer Kombination aus einer Hartkomponente und einer Weichkomponente.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Gemäß einer vorteilhaften Ausgestaltung der Erfindung ist vorgesehen, dass der Antriebszapfen mehrere Klauen aufweist, wobei diese erste, axiale Gleitflächen und erste, tangentiale Angriffsflächen ausbilden, wobei die Antriebszapfenaufnahme zweite, axiale Gleitflächen und zweite, tangentiale Angriffsflächen bildet, wobei die axialen Gleitflächen dazu ausgebildet sind, beim Einsetzen der Reinigungswalze in den Saugroboter aneinander vorbeizugleiten und die tangentialen Angriffsflächen aneinander zu positionieren, wobei die positionierten Angriffsflächen dazu eingerichtet sind, auf die eingesetzte Reinigungswalze eine Antriebskraft zur Drehung der Reinigungswalze von der Antriebszapfenaufnahme auf den Antriebszapfen zu übertragen. Der Antriebszapfen und die Antriebszapfenaufnahme, welche mechanisch mit einem Antriebsmotor verbunden ist, bilden mit den Gleitflächen und den Angriffsflächen bevorzugt miteinander korrespondierende Klauen. Die Klauen sind bevorzugt durch in axialer Richtung diagonal halbierte Kreissektorenabschnitte (Kuchenstücke) gebildet. Die Gleitflächen finden beim Einsetzen der Reinigungswalze unabhängig von der Winkelstellung des Walzenkörpers zueinander und gleiten aufeinander in eine Anlagestellung, in welcher sich die Angriffsflächen gegenseitig kontaktieren. Bevorzugt sind die Kanten der selbstfindenden Klauen zwischen den Gleitflächen und den Angriffsflächen abgerundet, sodass ein Verhaken des Antriebszapfens und der Antriebszapfenaufnahme beim Einsetzen der Reinigungswalze verhindert werden kann. Die Gleitflächen von Antriebszapfen und Antriebszapfenaufnahme richten sich beim Einsetzen der Reinigungswalze in den Saugroboter zueinander aus, indem die Antriebszapfenaufnahme um die Antriebsachse gedreht wird. Anschließend gleiten die Gleitflächen beim Einsetzen der Reinigungswalze so lange aneinander, bis sich die tangentialen Angriffsflächen des Antriebszapfens und der Antriebzapfenaufnahme berühren und eine kraftschlüssige Verbindung herstellen.

Eine vorteilhafte Ausführung der Erfindung ist, dass die Lagerbuchse einen Zentrierungspin aufweist, der dazu eingerichtet ist, beim Einsetzen der Reinigungswalze in einer Pinführung der Lageraufnahme zu einem Pinaufnahmeloch der Lageraufnahme geführt zu werden, in welchem der Zentrierungspin einrastet. Mit dem Zentrierungspin ist auf einfache Weise eine präzise Ausrichtung der Reinigungswalze beim Einsetzen in den Saugroboter möglich, da der Zentrierungspin hierbei in der Pinführung geführt wird. Das Einrasten des Zentrierungspins mittels der Federkraft der Feder ermöglicht eine optimale Ausrichtung der Lagerbuchse in der Lageraufnahme des Saugroboters während des Reinigungsbetriebs. Mit dem Einrasten des Zentrierungspins wird außerdem ein haptisches Feedback gegeben, dass die Reinigungswalze korrekt eingesetzt wurde. Der Hauptanteil der Rastwirkung der Lagerbuchse erfolgt über deren konisch ausgebildeten Kontaktflächen. Die Pinführung ist bevorzugt durch eine trichterförmige Nut im Gehäuse des Saugroboters geformt. Die Anordnung des Zentrierungspins im Pinaufnahmeloch verhindert eine Bewegung der Lagerbuchse relativ zur Antriebszapfenaufnahme in vertikaler Richtung. Hierdurch arretiert der Zentrierungspin die Lagerbuchse in einer Betriebsposition im Saugroboter.

Eine bevorzugte Ausführung der Erfindung sieht vor, dass die Lagerbuchse mindestens eine konische Kontaktfläche zur Abstützung in der Lageraufnahme aufweist. Die konische Kontaktfläche dient dazu Haare oder Fäden bei der Reinigung der Bodenfläche auf der Kontaktfläche möglichst nach außen zu führen. Hierzu ist die konische Kontaktfläche zur Abstützung bevorzugt zur Lageraufnahme hin spitz zulaufend ausgebildet.

Besonders vorteilhaft ist die Weiterbildung der Erfindung, dass die Lagerbuchse einen an den größten Radius der Kontaktfläche anschließenden Kragen aufweist, welcher zumindest radial von der Kontaktfläche absteht. Der Kragen dient dem formschlüssigen Verbund der Lagerbuchse mit dem Walzenkörper. Durch den Kragen wird vorteilhafterweise ein selbstständiges Lösen der Lagerbuchse beispielweise bei Wartung der Reinigungswalze verhindert: Der Kragen bildet eine Durchmessererhöhung, sodass eine Wanderung von Haaren in den Bereich zwischen Lagerbuchse und Walzenkörper verhindert wird. In einer weiteren Ausführungsform weist die Lagerbuchse einen zweiten Kragen auf, welcher sich auf der Lagerbuchse in Richtung der Achse nach Innen erstreckt. Zudem ist es bevorzugt einen Kragen auf der Lagerwelle anzuordnen, welcher sich radial nach Außen erstreckt und dem formschlüssigen Verbund von Lagerbuchse und Lagerwelle dient.

Weiter vorteilhaft ist die Ausgestaltung der Erfindung, dass die Lagerbuchse über ein Kugel- oder Gleitlager drehbar an einer Lagerwelle gelagert ist, wobei die Lagerwelle mittels der Feder axial verlagerbar gegenüber dem Walzenkörper geführt ist. Das in der Lagerbuchse geschützt aufgenommene Kugel- oder Gleitlager ermöglicht eine Drehung der Lagerbuchse gegenüber dem Walzenkörper, sodass die Lagerbuchse zur Drehung der Reinigungswalze fest in der Lageraufnahme positioniert bleiben kann. Die axial im Walzenkörper geführte Lagerwelle gestattet den Federweg der federgelagerten Lagerbuchse. Bei der Lagerwelle kann es sich um ein Bauteil aus Metall handeln, vorzugsweise Stahl, sodass eine stabile Lagerung ermöglicht wird. Das Kugellager kann mit Spiel auf der Lagerwelle montiert sein und bevorzugt gegen einen kleinen Widerstand des Formschlusses der Lagerwelle mit der Lagerbuchse zusammen von der Lagerwelle zur Reinigung entfernt werden.

Eine vorteilhafte Ausführungsform der Erfindung sieht vor, dass der zylindrische Walzenkörper einen Grunddurchmesser aufweist, wobei der Walzenkörper an den Schnittkreis anschließende Auskragungen aufweist, welche zumindest radial von der Mantelfläche des Walzenkörpers abstehen. Über diese Auskragungen soll verhindert werden, dass Haare und Fäden, die sich bei der Reinigung der Bodenfläche um die Reinigungswalze wickeln, über die Schnittkreise des zylindrischen Walzenkörpers hinaus in die Lagerseiten wandern. Die gegenüber der Mantelfläche des Walzenkörpers radial hinausragenden Auskragungen haben einen größeren Durchmesser als der Grunddurchmesser des Walzenkörpers, was eine Wanderung der Haare und Fäden über diesen erhöhten Durchmesser erschwert. Dadurch lassen sich die Lagerseiten vor dem Zusetzen mit Haar- und Fädenbüscheln wirksam schützen.

Gemäß einer vorteilhaften Ausgestaltung der Erfindung ist vorgesehen, dass die Reinigungswalze mehrere vom Walzenkörper radial abstehende, Lammellenaußenkanten bildende Gummilamellen aufweist, wobei die länglichen Gummilammelen an die axialen Lammelenenden anschließende Auskragungen aufweisen, welche zumindest radial gegenüber den Lammellenaußenkanten abstehen. Mit diesen Auskragungen kann verhindert werden, dass Haare und Fäden, die sich bei der Reinigung der Bodenfläche um die Reinigungswalze wickeln, über die Lammelenenden hinaus in die Lagerseiten wandern. Die gegenüber den Lammelenaußenkanten radial hinausragenden Auskragungen verhindern durch den größeren radialen Abstand zum Walzenkörper eine Wanderung der Haare und Fäden über die Lamellenenden hinaus. Hierdurch lassen sich die Lagerseiten vor dem Zusetzen mit Haar- und Fädenbüscheln wirksam schützen.

Eine bevorzugte Ausführung der Erfindung sieht vor, dass die Auskragungen in Laufrinnen des Saugroboters eingreifen, wobei die Laufrinnen Hinterschnitte bilden. Die Hinterschnitte verhindern, dass Haare und Fäden, die sich bei der Reinigung der Bodenfläche um die Reinigungswalze wickeln, über die Auskragungen hinaus in die Lagerseiten wandern. Hierzu umschließen die Laufrinnen die Auskragungen bevorzugt mit einem Winkel von mindestens 180°. Die rotationssymmetrischen Laufrinnen bieten dennoch ausreichend Spiel, sodass sich die Auskragungen in den Laufrinnen bei Drehung der Reinigungswalze frei drehen können.

Weitere Merkmale, Einzelheiten und Vorteile der Erfindung ergeben sich aufgrund der nachfolgenden Beschreibung sowie anhand der Zeichnungen. Ausführungsbeispiele der Erfindung sind in den folgenden Zeichnungen rein schematisch dargestellt und werden nachfolgend näher beschrieben. Einander entsprechende Gegenstände oder Elemente sind in allen Figuren mit den gleichen Bezugszeichen versehen. Es zeigen:
- Figur 1: Saugroboter mit zwei Reinigungswalzen,
- Figur 3: Reinigungswalze,
- Figur 4: Schnittansicht durch Lagerbuchse,
- Figur 5: erste Ausführung der Lagerbuchse,
- Figur 6: zweite Ausführung der Lagerbuchse,
- Figur 7: dritte Ausführung der Lagerbuchse,
- Figur 8: Pinführung,
- Figur 9: eingerasteter Zentrierungspin,
- Figur 10: offenes Loslager,
- Figur 11: geschlossenes Loslager,
- Figur 12: Schnittansicht durch Reinigungswalze,
- Figur 13: Schnittansicht durch Loslager,
- Figur 14: weitere Ausführung von Loslager,
- Figur 15: weitere Ausführung von Lagerbuchse,
- Figur 16: Schnittansicht durch Loslager,
- Figur 17: Bemaßungen von Auskragungen,
- Figur 18: Bemaßungen von Lagerbuchse,
- Figur 19: Antriebszapfen,
- Figur 20: Antriebszapfenaufnahme,
- Figur 21: Schnittansicht durch erste Lagerseite,
- Figur 22: Schnittansicht durch Auskragung, und
- Figur 23: weitere Schnittansicht durch Auskragung.

Die Figur 1 zeigt einen Saugroboter 1 von der Unterseite 47. In dieser Darstellung ist zu erkennen, dass der Saugroboter 1 zwei quer zur Bearbeitungsrichtung 3 erstreckende, Reinigungswalzen 4 aufweist. Diese Reinigungswalzen 4 verfügen über einen länglichen Walzenkörper 5. Zum Wechsel und/oder zur Reinigung können die Reinigungswalzen 4 aus dem Saugroboter 1 entnommen und auch wieder eingesetzt werden. Die in den Saugroboter 1 eingesetzte Reinigungswalze 4 ist auf einer ersten Lagerseite 6 (Fig. 20) über einen Antriebszapfen 7 (Fig. 20) der Reinigungswalze 4 drehbar am Saugroboter 1 angetrieben. Zunächst soll aber die axial gegenüberliegende zweite Lagerseite 8 näher beschrieben werden, an der die Reinigungswalze 4 über ein Loslager 9 am Saugroboter 1 gelagert ist.

In Figur 2 ist eine Reinigungswalze 4 gemäß Figur 2 teilweise in einer Einzelansicht gezeigt. Hier ist die federgelagerte Lagerbuchse 10 des Loslagers 9 (Fig. 2) erkennbar. Die Lagerbuchse 10 ist bei der eingesetzten Reinigungswalze 4, wie in Figur 2 zu sehen, in einer Lageraufnahme 11 des Saugroboters 1 aufgenommen.

Die Figur 3 zeigt eine Schnittansicht durch die Lagerbuchse 10 gemäß Figur 2. In dieser Ansicht ist zu erkennen, dass die Lagerbuchse 10 mittels einer Feder 12 an dem Walzenkörper 5 verlagert werden kann. Die Feder 12 drückt die Lagerbuchse 10 im eingesetzten Zustand der Reinigungswalze 4 gegen die Lageraufnahme 11 (Fig. 1) des Loslagers 9 (Fig. 1). Die Federkraft F der Feder 12 drückt in diesem Zustand aber auch den Antriebszapfen 7 (Fig. 20) der eingesetzten Reinigungswalze 4 axial gegen eine Antriebszapfenaufnahme 13 (Fig. 20) des Saugroboters 1. Hierdurch kann die Montage der Reinigungswalze 4 im Saugroboter deutlich vereinfacht werden und zudem kann auf einfache Weise eine ausreichende Dämpfung der Lagerung realisiert werden, die eine deutliche Geräuschreduzierung für den Betrieb des Saugroboters ermöglicht. In der Schnittansicht ist auch erkennbar, dass die Lagerbuchse 10 über ein Kugel- oder Gleitlager 24 drehbar an einer Lagerwelle 25 gelagert ist. Das Kugel- oder Gleitlager 24 ist in der Lagerbuchse 10 geschützt aufgenommen, sodass Haare und Fäden, die sich um die Reinigungswalze 4 wickeln das Kugel- oder Gleitlager 24 nicht erreichen können. Die Lagerwelle 25 kann mittels der Feder 12 axial verlagerbar werden und ist hierzu in dem Walzenkörper 5 verschieblich geführt. Die Lagerwelle 25 verfügt vorteilhafterweise über einen scheibenförmigen Absatz, welcher der Wanderung von Fäden und Haaren entgegenwirkt. Das in der Lagerbuchse 10 aufgenommene Kugel- oder Gleitlager 24 lässt die Drehung der Lagerbuchse 10 gegenüber dem Walzenkörper 5 zu, sodass die Lagerbuchse 10 bei der Drehung des Walzenkörpers 5 fest in der Lageraufnahme 11 (Fig. 1) positioniert bleiben kann. Die Lagerbuchse 10 stützt sich in der Lageraufnahme 11 (Fig. 1) über konische Kontaktflächen 22 ab. Diese konischen Kontaktflächen 22 dienen dazu Haare oder Fäden bei der Reinigung der Bodenfläche auf der Kontaktfläche 22 möglichst nach außen zu führen. Hierzu läuft die konische Kontaktfläche 22 zur Abstützung zur Lageraufnahme 11 (Fig. 1) hin spitz zu. Um den Spalt zwischen Walzenkörper 5 und Lagerbuchse 10 zu schützen ist die Lagerbuchse 10 in eine axiale Bohrung 56 eingesetzt und der axial Walzenkörper 5 über die Lagerbuchse 10 weitergeführt. An den größten Radius der Kontaktfläche 22 schließt außerdem ein Kragen 23 an, welcher radial von der Kontaktfläche 22 absteht. So bildet der Kragen 23 eine Durchmessererhöhung, sodass eine Wanderung von Haaren in den Bereich zwischen Lagerbuchse 10 und Walzenkörper 5 verhindert wird. Das Kugel- oder Gleitlager 24 kann mit der Lagerbuchse 10 zusammen von der Lagerwelle 25 abgenommen werden. Hierzu verfügt die Lagerbuchse 10 über einem Absatz 49 an den Kontaktflächen 22, der mit dem Fingernagel zum Abziehen der Lagerbuchse 10 samt Kugel- oder Gleitlager 24 von der Lagerwelle 25 hintergriffen werden kann. Die axiale Bewegungsfreiheit der Lagerwelle 25 in dem Walzenkörper 5 ist durch ein Langloch 50 in der Lagerwelle 25 und ein darin eintauchendes Anschlagselement 51 begrenzt, welches an dem Walzenkörper 5 befestigt ist. Das Anschlagselement 51 kann eine metrische Schraube, eine selbstschneidende Schraube oder ein einfacher Bolzen mit Rastgeometrie zu einer Walzenbohrung sein.

Die Figur 4 zeigt eine erste Ausführung der Kontaktflächen 22 der Lagerbuchse 10. In diesem Fall sind die Kontaktflächen 22 glatt und rotationssymetrisch ausgeführt.

Aus Figur 5 ist eine zweite Ausführung der Kontaktflächen 22 der Lagerbuchse 10 ersichtlich. Hier sind Erhebungen 52 in Form von Noppen auf den Kontaktflächen 22 vorgesehen, damit ein Formschluss mit der korrespondierend ausgeführten Lageraufnahme 11 (Fig. 1) hergestellt werden kann. Die Erhebungen 52 verhindern, dass die Lagerbuchse 10 bei Haaren zwischen der Lagerbuchse 10 und der Lageraufnahme 11 (Fig. 2) durchrutscht und die Lageraufnahme 11 beschädigt.

Die Figur 6 offenbart eine dritte Ausführung der Kontaktflächen 22 der Lagerbuchse 10. Bei dieser Ausführung sind die Erhebungen 52 als Stege ausgebildet, welche in korrespondierend ausgeführte Nuten der Lageraufnahme 11 (Fig. 1) eingreifen und einen Formschluss herstellen. Die Erhebungen 52 sorgen dafür, dass die Lagerbuchse 10 bei Haaren zwischen der Lagerbuchse 10 und der Lageraufnahme 11 (Fig. 1) nicht durchrutscht und die Lageraufnahme 11 beschädigt. Zudem wirkt sich die durch die Erhebung definierte Position der Lagerbuchse vorteilhaft auf das Schwingungsverhalten der Reinigungswalze aus.

In Figur 7 ist die Lageraufnahme 11 des Loslagers 9 gezeigt. Außerdem ist eine Reinigungswalze 4 teilweise vor dem Einsetzen in den Saugroboter 1 gezeigt. Hier ist auch ein Zentrierungspin 19 an der Lagerbuchse 10 zu erkennen. Anhand der Blockpfeile ist angedeutet, dass der Zentrierungspin 19 dazu eingerichtet ist, beim Einsetzen der Reinigungswalze 4 in einer Pinführung 20 der Lageraufnahme 11 zu einem Pinaufnahmeloch 21 der Lageraufnahme 11 geführt zu werden.

Die Figur 8 zeigt den in das Pinaufnahmeloch 21 eingerasteten Zentrierungspin 19. Über den Zentrierungspin 19 kann eine präzise Ausrichtung der Reinigungswalze 4 beim Einsetzen in den Saugroboter 1 erreicht werden, da der Zentrierungspin 19 über die Pinführung geführt wird. Das Einrasten des Zentrierungspins 19 wird über die Federkraft der Feder 12 erreicht und ermöglicht eine optimale Ausrichtung der Lagerbuchse 10 in der Lageraufnahme 11 des Saugroboters 1 während des Reinigungsbetriebs. Außerdem bietet das Einrasten des Zentrierungspins 19 ein haptisches Feedback, dass die Reinigungswalze 4 korrekt eingesetzt wurde.

In Figur 9 ist eine Ansicht auf das offene Loslager 9 mit der Lageraufnahme 11 gezeigt. Über ein separates Kapselteil 53 lässt sich die im Gehäuse des Saugroboters 1 geformte Lageraufnahme 11 radial verschließen.

Hierzu wird das Kapselteil 53 am Loslager 9 auf die Lageraufnahme 11 aufgesetzt, wie in Figur 10 zu sehen. Das Kapselteil 53 kann an dem Saugroboter 1 schwenkbar gelagert sein, sodass dieses zur Entnahme der Reinigungswalze 4 (Fig. 2) aufgeschwenkt werden kann. Zur Sicherung der Lagerbuchse 10 in der Lageraufnahme 11 kann das Kapselteil 53 dann einfach nach dem Einsetzen der Reinigungswalze 4 wieder zugeschwenkt werden. Das Kapselteil 53 kann dann an dem Saugroboter 1 verrastet werden.

In Figur 11 ist eine Ausführung gezeigt, in welcher radial vom Walzenkörper 5 der Reinigungswalze 1 abstehende Gummilamellen 30 einen Hinterschnitt 34 mit der Lagerbuchse 10 bilden. Hierdurch kann ein ungewolltes Lösen der Lagerbuchse 10 samt Kugel- oder Gleitlager 24 vermieden werden.

Die Figur 12 zeigt eine Ausführung des Loslagers 9 bei der die vom Walzenkörper 5 radial abstehenden Gummilamellen 30 an den Lammelenenden 31 Auskragungen 32 aufweisen. Die länglichen Gummilamellen 30 bilden entlang der Reinigungswalze 1 jeweils Lammellenaußenkanten 29. Die an die axialen Lammelenenden 31 anschließenden Auskragungen 32 stehen radial gegenüber den Lammellenaußenkanten 29 hervor. Diese Auskragungen 32 an den Gummilamellen 30 verhindern, dass Haare und Fäden sich bei der Reinigung der Bodenfläche um die Reinigungswalze 4 wickeln und über die Lammelenenden 31 hinaus in die Lagerseiten 6, 8 wandern. So werden die Lagerseiten 6, 8 vor dem Zusetzen mit Haar- und Fädenbüscheln wirksam geschützt. Die Auskragungen 32 greifen in Laufrinnen 33 ein, wobei die Laufrinnen 33 hierzu Hinterschnitte 34 bilden. Über die Hinterschnitte 34 wird erreicht, dass Haare und Fäden, die sich bei der Reinigung der Bodenfläche um die Reinigungswalze 4 wickeln, nicht über die Auskragungen 32 hinaus in die Lagerseiten 6, 8 wandern. Dazu umschließen die Laufrinnen 33 die Auskragungen 32 bevorzugt, wie gezeigt, mit einem Winkel von mindestens 180°. Die rotationssymmetrischen Laufrinnen 33 werden im Ausführungsbeispiel durch das Gehäuse des Saugroboters 1 und das Kapselteil 53 gebildet, welches die Reinigungswalze 4 im Saugroboter 1 sichert. Die labyrinthartige Struktur aus Auskragung 32 und Laufrinne 33 verhindert wirksam das Eindringen von Fäden und Haaren in die Lagerung der Reinigungswalze 4.

In Figur 13 ist eine weitere Ausführung des Loslagers 9 gezeigt. Im Unterschied zu der Ausführung gemäß der Figuren 7, 9 und 10 verfügt die Lageraufnahme 11 hier über eine Stern-Struktur 54 an der Auflage für die Lagerbuchse 10 (Fig. 14).

Wie in Figur 14 zu erkennen ist, weist die korrespondierende Lagerbuchse 10 ebenfalls eine Stern-Struktur 54 als Erhebungen auf der konischen Kontaktfläche 22 auf. Die in Figur 14 ausschnittsweise gezeigte Reinigungswalze 4 finden in der Lageraufnahme 11 gemäß Figur 13 einen besonders leichten Formschluss über die miteinander korrespondierenden Stern-Strukturen 54. Damit ist ein definierter Sitz der Lagerbuchse 10 in radialer Richtung in der Lageraufnahme 11 möglich. Es erfolgt hierdurch kein Durchrutschen der Lagerbuchse 10 bei Reibung im Loslager 9. Die Stern-Struktur 54 wird vorzugsweise durch rotatorisch angeordnete zylindrische Abzugskörper (weiblich) der konischen Kontaktfläche 22 der Lagerbuchse 10 bzw. erhabene Strukturen (männlich) auf der Lageraufnahme 11 gebildet. Die Abzugskörper laufen in Richtung der Drehachse der Reinigungswalze 4 aus.

Die Figur 15 zeigt eine Schnittansicht durch das Loslager 9. Bei der hier gezeigten Ausführung sind an dem zylindrischen Walzenkörper 5 zusätzliche Auskragungen 27 vorgesehen. Von dem Grunddurchmesser d_mb1 des Walzenkörpers 5, der in Figur 16 eingezeichnet ist, stehen diese Auskragungen 27 radial von der Mantelfläche 28 des Walzenkörpers 5 ab. Bis zum Durchmesser d_mb4, der gleich oder größer ist als der Durchmesser d_c (Fig. 16) des Hinterschnitts 34 der Laufrinne 33. Die an den Schnittkreis 26 anschließende Auskragung 27 ragt mit dem Durchmesser d_mb3 (Fig. 16) unter dem Hinterschnitt 34 in die Laufrinne 33, wobei der Durchmesser d_mb3 (Fig. 16) kleiner ist als der Durchmesser d_c (Fig. 16) des Hinterschnitts 34, aber größer als der Durchmesser d_mb2 (Fig. 16) der Auskragung 27 vor dem Hinterschnitt 34. Hierdurch wird ein Wandern von Haaren und Fäden im Betrieb des Saugroboters 1 entlang des durch Pfeile angedeuteten Weges erschwert. Denn die Potentialerhöhung durch die ansteigenden Durchmesser stoppt die Wanderung der Haare und Fäden wirksam. In der hier gezeigten Ausführung ist die Lagerbuchse 10 vorteilhafterweise aus zwei Komponenten zusammengesetzt. Eine festere Komponente bildet den Zentrierungspin 19, während eine weichere Komponente den an die Kontaktfläche 22 anschließenden Kragen 23 ausbildet. Außerdem ist ein elastischer Haltekragen 57 (Fig. 16) vorgesehen, der ein Lösen der Lagerbuchse 10 von der Lagerwelle 25 verhindern soll.

Wie in Figur 17 zu erkennen, ist der Durchmesser d_b1 des anschließenden Kragens 23 größer als die Durchmesser d_b2 und d_b3 der konischen Kontaktfläche 22. Auch hierdurch wird wirksam verhindert, dass Haare oder Fäden den anschließenden Kragen 23 überwinden und in den Bereich des Kugel- oder Gleitlager 24 eindringen.

Die Figur 18 zeigt den Antriebszapfen 7 in einer perspektivischen Ansicht. Hier ist zu erkennen, dass der Antriebszapfen 7 mehrere Klauen 14 aufweist, wobei diese erste, axiale Gleitflächen 15 und erste, tangentiale Angriffsflächen 16 ausbilden. In Figur 19 ist hingegen zu sehen, dass die Antriebszapfenaufnahme 13 zweite, axiale Gleitflächen 17 und zweite, tangentiale Angriffsflächen 18 bildet. Die axialen Gleitflächen 15, 17 von Antriebszapfenaufnahme 13 und Antriebszapfen 7 sind dazu ausgebildet, beim Einsetzen der Reinigungswalze 4 in den Saugroboter 1 aneinander vorbeizugleiten, bis die tangentialen Angriffsflächen 16, 18 von Antriebszapfenaufnahme 13 und Antriebszapfen 7 sich berühren. Die sich berührenden Angriffsflächen 16, 18 sind dazu eingerichtet, auf die eingesetzte Reinigungswalze 4 eine Antriebskraft zur Drehung der Reinigungswalze 4 von der Antriebszapfenaufnahme 13 auf den Antriebszapfen 7 zu übertragen.

Der Antriebszapfen 7 und die Antriebszapfenaufnahme 13 bilden mit den Gleitflächen 15, 17 und den Angriffsflächen 16, 18 miteinander korrespondierende Klauen 14. Die Klauen 14 sind durch in axialer Richtung diagonal halbierte Kreissektorenabschnitte (Kuchenstücke) gebildet. So finden die Gleitflächen 15, 17 beim Einsetzen der Reinigungswalze 4 unabhängig von der Winkelstellung des Walzenkörpers 5 zueinander und gleiten aufeinander in eine Anlagestellung, in welcher die Angriffsflächen 16, 18 sich gegenseitig kontaktieren. Die Kanten der selbstfindenden Klauen 14 zwischen den Gleitflächen 15, 17 und den Angriffsflächen 16, 18 sind abgerundet, sodass ein Verhaken des Antriebszapfens 7 und der Antriebszapfenaufnahme 13 beim Einsetzen der Reinigungswalze 4 verhindert wird.

In Figur 20 ist eine Schnittansicht durch die erste Lagerseite 6 gezeigt. Hier ist zu erkennen, wie der Antriebszapfen 7 und die Antriebszapfenaufnahme 13 nach dem Einsetzen der Reinigungswalze 4 in den Saugroboter 1 ineinandergreifen. Auch an dieser Lagerseite sind in dieser Ausführung an den vom Walzenkörper 5 radial abstehenden Gummilamellen 30 bzw. an den Lammelenenden 31 Auskragungen 32 vorgesehen. Die an die axialen Lammelenenden 31 anschließenden Auskragungen 32 stehen hier auch radial gegenüber den Lammellenaußenkanten 29 hervor. Damit lässt sich verhindern, dass Haare und Fäden sich bei der Reinigung der Bodenfläche um die Reinigungswalze 4 wickeln und über die Lammelenenden 31 hinaus in die Lagerseite wandern. Die Auskragungen 32 greifen auch hier in Laufrinnen 33 ein, wobei die Laufrinnen 33 hierzu Hinterschnitte 34 bilden. Damit wird erreicht, dass Haare und Fäden, die sich bei der Reinigung der Bodenfläche um die Reinigungswalze 4 wickeln, nicht über die Auskragungen 32 hinaus in die Lagerseite 6 wandern. Die Hinterschnitte 34 sind bevorzugt aus einem elastischen Material geformt, was das Einsetzen der Reinigungswalze 4 in den Saugroboter 1 erleichtert.

Die Figur 21 bietet noch einmal eine Detailansicht auf den Hinterschnitt 34 der Laufrinne 33, in welcher die Auskragung 32 aufgenommen ist. Außerdem ist an dem Lagerbereich eine Überlappung 58 vorgesehen, welche eindringende Haare abweist.

Diese Überlappung 58 ist in der Detailansicht gemäß Figur 23 besser zu erkennen. Die labyrinthartige Struktur aus Auskragung 32, Laufrinne 33 und Überlappung 58 verhindert besonders wirksam das Eindringen von Fäden und Haaren in die Lagerung der Reinigungswalze 4.

Natürlich ist die Erfindung nicht auf die dargestellten Ausführungsbeispiele beschränkt. Weitere Ausgestaltungen sind möglich, ohne den Grundgedanken zu verlassen.

### Bezugszeichenliste:

1 Saugroboter
3 Bearbeitungsrichtung
4 Reinigungswalze
5 Walzenkörper
6 erste Lagerseite
7 Antriebszapfen
8 zweite Lagerseite
9 Loslager
10 Lagerbuchse
11 Lageraufnahme
12 Feder
13 Antriebszapfenaufnahme
14 Klaue
15 axiale Gleitflächen (Antriebszapfen)
16 tangentiale Angriffsflächen (Antriebszapfen)
17 axialen Gleitflächen (Antriebszapfenaufnahme)
18 tangentiale Angriffsflächen (Antriebszapfenaufnahme)
19 Zentrierungspin
20 Pinführung
21 Pinaufnahmeloch
22 Kontaktfäche
23 Kragen
24 Kugel- oder Gleitlager
25 Lagerwelle
26 Schnittkreis
27 Auskragung (Walzenkörper)
28 Mantelfläche
29 Lammellenaußenkanten
30 Gummilamellen
31 Lammelenenden
32 Auskragung (Gummilamellen)
33 Laufrinnen
34 Hinterschnitte
35 Anschlussstutzen
36 Saugrohr
37 37a Staubsaugergehäuse
38 Handgriff
39 Saugschlauch
40 Anschlusskabel
41 Saugmund
42 Abscheidesystem
43 Staubraum
44 Abluftgitter
45 Trittschaltung
46 Handschaltung
47 Unterseite
48 Abstützelemente
49 Absatz
50 Langloch
51 Anschlagselement
52 Erhebungen
53 Kapselteil
54 Stern-Struktur
55 Haltekragen
56 Bohrung
57 Haltekragen
58 Überlappung
F Federkraft
d_mb1 Grunddurchmesser
d_mb2 Durchmesser der Auskragung
d_mb3 Durchmesser unter dem Hinterschnitt
d_mb4 Durchmesser der Auskragung
d_b1 Durchmesser des anschließenden Kragens
d_b2 Durchmesser der konischen Kontaktfläche
d_b3 Durchmesser der konischen Kontaktfläche
d_c Durchmesser des Hinterschnitts

## Patentansprüche

1. Saugroboter mit mindestens einer quer zu einer Bearbeitungsrichtung (3) erstreckende, Reinigungswalze (4) mit einem länglichen Walzenkörper (5), wobei die Reinigungswalze (4) zum Wechsel und/oder zur Reinigung aus dem Saugroboter (1) entnehmbar und wieder einsetzbar ist, wobei die eingesetzte Reinigungswalze (4) im Saugroboter (1) auf einer ersten Lagerseite (6) über einen Antriebszapfen (7) der Reinigungswalze (4) drehbar angetrieben ist, wobei die eingesetzte Reinigungswalze (4) im Saugroboter (1) auf einer zweiten Lagerseite (8) über ein Loslager (9) gelagert ist,
**dadurch gekennzeichnet,**
**dass** das Loslager (9) der Reinigungswalze (4) eine federgelagerte Lagerbuchse (10) aufweist, wobei die Lagerbuchse (10) der eingesetzten Reinigungswalze (4) in einer Lageraufnahme (11) des Saugroboters (1) aufgenommen ist, wobei eine Feder (12) die Lagerbuchse (10) axial mittels Federkraft (F) an dem Walzenkörper (5) der Reinigungswalze (4) gegen die Lageraufnahme (11) verlagert, wobei die Federkraft (F) der Feder (12) den Antriebszapfen (7) der eingesetzten Reinigungswalze (4) axial gegen eine Antriebszapfenaufnahme (13) des Saugroboters (1) verlagert.

2. Saugroboter (1) nach Anspruch 1, **dadurch gekennzeichnet, dass** der Antriebszapfen (7) mehrere Klauen (14) aufweist, wobei diese erste, axiale Gleitflächen (15) und erste, tangentiale Angriffsflächen (16) ausbilden, wobei die Antriebszapfenaufnahme (13) zweite, axiale Gleitflächen (17) und zweite, tangentiale Angriffsflächen (18) bildet, wobei die axialen Gleitflächen (15, 17) dazu ausgebildet sind, beim Einsetzen der Reinigungswalze (4) in den Saugroboter (1) aneinander vorbeizugleiten und die tangentialen Angriffsflächen (16, 18) aneinander zu positionieren, wobei die positionierten Angriffsflächen (16, 18) dazu eingerichtet sind, auf die eingesetzte Reinigungswalze (4) eine Antriebskraft zur Drehung der Reinigungswalze (4) von der Antriebszapfenaufnahme (13) auf den Antriebszapfen (7) zu übertragen.

3. Saugroboter (1) nach Anspruch 1 oder 2, **dadurch gekennzeichnet, dass** die Lagerbuchse (10) einen Zentrierungspin (19) aufweist, der dazu eingerichtet ist, beim Einsetzen der Reinigungswalze (4) in einer Pinführung (20) der Lageraufnahme (11) zu einem Pinaufnahmeloch (21) der Lageraufnahme (11) geführt zu werden, in welchem der Zentrierungspin (19) einrastet.

4. Saugroboter (1) nach einem der vorhergehenden Ansprüche, **dadurch gekennzeichnet, dass** die Lagerbuchse (10) mindestens eine konische Kontaktfläche (22) zur Abstützung in der Lageraufnahme (11) aufweist.

5. Saugroboter (1) nach Anspruch 4, **dadurch gekennzeichnet, dass** die Kontaktfläche (22) mindesten eine Erhebung (52) ausbildet, welche in einer Betriebsposition der Lagerbuchse (10) in eine Vertiefung der Lageraufnahme eingreift.

6. Saugroboter (1) nach Anspruch 4, **dadurch gekennzeichnet, dass** die Lagerbuchse (10) einen an den größten Radius der Kontaktfläche (22) anschließenden Kragen (23) aufweist, welcher zumindest radial von der Kontaktfläche (22) absteht.

7. Saugroboter (1) nach einem der vorhergehenden Ansprüche, **dadurch gekennzeichnet, dass** die Lagerbuchse (10) über ein Kugel- oder Gleitlager (24) drehbar an einer Lagerwelle (25) gelagert ist, wobei die Lagerwelle (25) mittels der Feder (12) axial verlagerbar gegenüber dem Walzenkörper (5) geführt ist.

8. Saugroboter (1) nach einem der vorhergehenden Ansprüche, **dadurch gekennzeichnet, dass** der zylindrische Walzenkörper (5) einen Grunddurchmesser (d_mb1) aufweist, wobei der Walzenkörper (5) an den Schnittkreis (26) anschließende Auskragungen (27) aufweist, welche zumindest radial von der Mantelfläche (28) des Walzenkörpers (5) abstehen.

9. Saugroboter (1) nach einem der vorhergehenden Ansprüche, **dadurch gekennzeichnet, dass** die Reinigungswalze (4) mehrere vom Walzenkörper (5) radial abstehende, Lammellenaußenkanten (29) bildende Gummilamellen (30) aufweist, wobei die länglichen Gummilammelen (30) an die axialen Lammelenenden (31) anschließende Auskragungen (32) aufweisen, welche zumindest radial gegenüber den Lammellenaußenkanten (29) abstehen.

10. Saugroboter (1) nach Anspruch 8 oder 9, dass die Auskragungen (27, 32) in Laufrinnen (33) des Saugroboters (1) eingreifen, wobei die Laufrinnen (33) Hinterschnitte (34) bilden.

## Claims

1. Robotic vacuum cleaner comprising at least one cleaning roller (4) which extends transversely to a processing direction (3) and has an elongate roller body (5), the cleaning roller (4) being removable from the robotic vacuum cleaner (1) for changing and/or cleaning and being reinsertable, the inserted cleaning roller (4) in the robotic vacuum cleaner (1) being rotatably driven on a first bearing side (6) via a drive pin (7) of the cleaning roller (4), the inserted cleaning roller (4) in the robotic vacuum cleaner (1) being mounted on a second bearing side (8) via a floating bearing (9),
**characterised in that**
the floating bearing (9) of the cleaning roller (4) has a spring-loaded bearing bushing (10), the bearing bushing (10) of the inserted cleaning roller (4) being received in a bearing receptacle (11) of the robotic vacuum cleaner (1), with a spring (12) axially displacing the bearing bushing (10), by means of spring force (F) on the roller body (5) of the cleaning roller (4), against the bearing receptacle (11), the spring force (F) of the spring (12) axially displacing the drive pin (7) of the inserted cleaning roller (4) against a drive pin receptacle (13) of the robotic vacuum cleaner (1).

2. Robotic vacuum cleaner (1) according to claim 1, **characterised in that** the drive pin (7) has a plurality of claws (14), these forming first, axial sliding surfaces (15) and first, tangential engagement surfaces (16), the drive pin receptacle (13) forming second, axial sliding surfaces (17) and second, tangential engagement surfaces (18), the axial sliding surfaces (15, 17) being designed to slide past one another when the cleaning roller (4) is inserted into the robotic vacuum cleaner (1) and to position the tangential engagement surfaces (16, 18) against one another, the positioned engagement surfaces (16, 18) being designed to transmit a driving force to the inserted cleaning roller (4) for rotating the cleaning roller (4) from the drive pin receptacle (13) to the drive pin (7).

3. Robotic vacuum cleaner (1) according to claim 1 or claim 2,
**characterised in that** the bearing bushing (10) has a centering pin (19) which is designed, when the cleaning roller (4) is inserted into a pin guide (20) of the bearing receptacle (11), to be guided to a pin receiving hole (21) of the bearing receptacle (11), in which the centering pin (19) engages.

4. Robotic vacuum cleaner (1) according to any of the preceding claims, **characterised in that** the bearing bushing (10) has at least one conical contact surface (22) for support in the bearing receptacle (11).

5. Robotic vacuum cleaner (1) according to claim 4, **characterised in that** the contact surface (22) forms at least one elevation (52) which engages, in an operating position of the bearing bushing (10), in a recess of the bearing receptacle.

6. Robotic vacuum cleaner (1) according to claim 4, **characterised in that** the bearing bushing (10) has a collar (23) which adjoins the largest radius of the contact surface (22) and protrudes at least radially from the contact surface (22).

7. Robotic vacuum cleaner (1) according to any of the preceding claims, **characterised in that** the bearing bushing (10) is rotatably mounted on a bearing shaft (25) via a ball bearing or a plain bearing (24), the bearing shaft (25) being guided by means of the spring (12) so as to be axially displaceable relative to the roller body (5).

8. Robotic vacuum cleaner (1) according to any of the preceding claims, **characterised in that** the cylindrical roller body (5) has a base diameter (d_mb1), the roller body (5) having projections (27) which adjoin the intersection circle (26) and protrude at least radially from the lateral surface (28) of the roller body (5).

9. Robotic vacuum cleaner (1) according to any of the preceding claims, **characterised in that** the cleaning roller (4) has a plurality of rubber lamellae (30) which protrude radially from the roller body (5) and form lamella outer edges (29), the elongate rubber lamellae (30) having projections (32) which adjoin the axial lamellae ends (31) and protrude at least radially relative to the lamella outer edges (29).

10. Robotic vacuum cleaner (1) according to claim 8 or claim 9, that the projections (27, 32) engage in running channels (33) of the robotic vacuum cleaner (1), wherein the running channels (33) form undercuts (34).

## Revendications

1. Robot aspirateur comportant au moins un rouleau de nettoyage (4) s'étendant transversalement à une direction de traitement (3) et comportant un corps de rouleau (5) allongé, dans lequel le rouleau de nettoyage (4) peut être retiré du robot aspirateur (1) pour le remplacement et/ou le nettoyage puis être inséré à nouveau, dans lequel le rouleau de nettoyage (4) inséré dans le robot aspirateur (1) est entraîné en rotation sur un premier côté de palier (6) par l'intermédiaire d'un tourillon d'entraînement (7) du rouleau de nettoyage (4), dans lequel le rouleau de nettoyage (4) inséré dans le robot aspirateur (1) est monté sur un second côté de palier (8) par l'intermédiaire d'un palier libre (9),
**caractérisé en ce**
**que** le palier libre (9) du rouleau de nettoyage (4) présente une douille de palier (10) montée sur ressort, dans lequel la douille de palier (10) du rouleau de nettoyage (4) inséré est reçue dans un logement pour palier (11) du robot aspirateur (1), dans lequel un ressort (12) déplace axialement la douille de palier (10) à l'encontre du logement pour palier (11) au moyen d'une tension de ressort (F) sur le corps de rouleau (5) du rouleau de nettoyage (4), dans lequel la tension de ressort (F) du ressort (12) déplace axialement le tourillon d'entraînement (7) du rouleau de nettoyage (4) inséré à l'encontre d'un logement pour tourillon d'entraînement (13) du robot aspirateur (1).

2. Robot aspirateur (1) selon la revendication 1, **caractérisé en ce que** le tourillon d'entraînement (7) présente plusieurs griffes (14), dans lequel lesdites griffes forment de premières surfaces de glissement axiales (15) et de premières surfaces d'attaque tangentielles (16), dans lequel le logement pour tourillon d'entraînement (13) forme de secondes surfaces de glissement axiales (17) et de secondes surfaces d'attaque tangentielles (18), dans lequel les surfaces de glissement axiales (15, 17) sont réalisées pour glisser les unes sur les autres lors de l'insertion du rouleau de nettoyage (4) dans le robot aspirateur (1) et pour positionner les surfaces d'attaque tangentielles (16, 18) les unes contre les autres, dans lequel les surfaces d'attaque (16, 18) positionnées sont conçues pour transmettre une force d'entraînement au rouleau de nettoyage (4) inséré pour la rotation du rouleau de nettoyage (4) du logement pour tourillon d'entraînement (13) au tourillon d'entraînement (7).

3. Robot aspirateur (1) selon la revendication 1 ou 2, **caractérisé en ce que** la douille de palier (10) présente une broche de centrage (19) qui est conçue pour être guidée, lors de l'insertion du rouleau de nettoyage (4) dans un guide de broche (20) du logement pour palier (11), vers un trou de réception de broche (21) du logement pour palier (11) dans lequel la broche de centrage (19) s'enclenche.

4. Robot aspirateur (1) selon l'une des revendications précédentes,
**caractérisé en ce que** la douille de palier (10) présente au moins une surface de contact (22) conique destinée à prendre appui dans le logement pour palier (11).

5. Robot aspirateur (1) selon la revendication 4, **caractérisé en ce que** la surface de contact (22) réalise au moins un bossage (52) qui, dans une position de fonctionnement de la douille de palier (10), vient en prise dans un renfoncement du logement pour palier.

6. Robot aspirateur (1) selon la revendication 4, **caractérisé en ce que** la douille de palier (10) présente une collerette (23) se raccordant au plus grand rayon de la surface de contact (22), laquelle collerette fait saillie au moins radialement depuis la surface de contact (22).

7. Robot aspirateur (1) selon l'une des revendications précédentes,
**caractérisé en ce que** la douille de palier (10) est montée en rotation sur un arbre de palier (25) par l'intermédiaire d'un roulement à billes ou d'un palier à glissement (24), dans lequel l'arbre de palier (25) est guidé de manière à pouvoir être déplacé axialement par rapport au corps de rouleau (5) au moyen du ressort (12).

8. Robot aspirateur (1) selon l'une des revendications précédentes,
**caractérisé en ce que** le corps de rouleau (5) cylindrique présente un diamètre de base (d_mb1), dans lequel le corps de rouleau (5) présente des saillies (27) se raccordant au cercle de coupe (26), lesquelles font saillie au moins radialement depuis la surface formant enveloppe (28) du corps de rouleau (5).

9. Robot aspirateur (1) selon l'une des revendications précédentes,
**caractérisé en ce que** le rouleau de nettoyage (4) présente plusieurs lamelles en caoutchouc (30) formant des bords extérieurs de lamelles (29) et faisant saillie radialement depuis le corps de rouleau (5), dans lequel les lamelles en caoutchouc (30) allongées présentent des saillies (32) se raccordant aux extrémités de lamelles (31) axiales, lesquelles saillies font saillie au moins radialement par rapport aux bords extérieurs de lamelles (29).

10. Robot aspirateur (1) selon la revendication 8 ou 9, en ce que les saillies (27, 32) viennent en prise dans des goulottes mobiles (33) du robot aspirateur (1), dans lequel les goulottes mobiles (33) forment des contre-dépouilles (34).
